# FASCICULE DE BREVET EUROPEEN

(11) **EP 0 028 199 B1**
(45) Date de publication et mention de la délivrance du brevet: **06.07.1983**
(21) Numéro de dépôt: 80440002.6
(22) Date de dépôt: 22.10.1980
(51) Int. Cl.: B61B 7/06, B61B 12/02

(54) **Engin transporteur-tracteur aérien automoteur automatique se déplaçant sur un câble porteur**
Auf einem Tragseil verfahrbare automatische Transport-Zugmaschine mit Eigenantrieb
Automatic self-propelled overhead carrier/traction engine travelling on a support cable

(30) Priorité: 24.10.1979 FR 7926940
(43) Date de publication de la demande: 06.05.1981
(73) Titulaire: Cellai, Stelvio Sauveur, Sousse (TN)
(72) Inventeur: Cellai, Stelvio Sauveur, Sousse (TN)
(74) Mandataire: Nuss, Pierre

## Description

La présente invention concerne les engins du type ITransporteur aérien automoteur sur câble porteur«, ainsi que le matériel d'installation de câbles.

Pour transporter des charges à travers des terrains accidentés (travaux forestiers, génie civil), on utilise souvent des »BLONDINS«, engins basés sur le principe du téléphérique qui nécessitent de gros treuils, à l'une des extrémités du parcours, destinés à tracter le câble. Mais, ces installations présentent l'inconvénient d'être lourdes, difficilement transportables et déplaçables, ainsi que très coûteuses.

Un engin automoteur se déplaçant sur un càble fixe ne nécessiterait pas de treuil tracteur du câble fixé à l'une des extrémités du parcours. L'installation serait donc beaucoup plus simple et facilement démontable, car il suffirait de tendre un câble fixe entre deux points. Mais il est nécessaire que l'engin automoteur, se déplaçant sur le câble fixe, soit léger.

Par ailleurs, pour installer les câbles conducteurs d'une ligne haute tension, on préinstalle entre deux pylônes une première câblette. Celle-ci, une fois tendue entre deux supports, sert à en tirer une deuxième de section plus grosse, et ainsi de suite, jusqu'à ce que la dernière câblette tire le câble conducteur. Lorsque le terrain est praticable, on peut dérouler la première câblette d'un pylône à l'autre à l'aide d'un véhicule quelconque. Par contre, lorsque le terrain devient difficile à pratiquer avec les moyens usuels, par exemple, quand il s'agit de traverser des vallées, des rivières, des lacs, une zone montagneuse, des marais ..., ., il est absolument nécessaire d'utiliser soit une embarcation pour les cours d'eau, soit l'hélicoptère. Mais l'utilisation de tels engins présente des inconvénients: ces appareils sont très coûteux et dangereux. Lorsque l'hélicoptère traine la câblette derrière lui, celle-ci pourrait éventuellement s'accrocher à un arbre ou bien être entrainée par une rafale de vent, ce qui ferait perdre l'équilibre à l'hélicoptère. Le danger est d'autant plus accentué par le fait qu'il faille recommencer la même opération pour chaque câble.

Il y a eu différentes tentatives de réalisation d'engins automoteurs qui présentent cependant de nombreux inconvénients. C'est ainsi que US-A-3498236 décrit un engin transporteur-tracteur aérien automoteur se déplaçant sur un câble porteur, comprenant une ou plusieurs roues ou chenilles motrices s'appliquant sur la moitié supérieure de la surface du câble porteur, le dispositif d'application des roues ou chenilles motrices sur le câble porteur comportant, lié au bâti de l'engin, un levier auquel sont liés l'axe d'une roue non motrice s'appliquant sous le câble porteur, ainsi que l'organe d'attache de la charge transportée ou tractée, de sorte qu'une augmentation de la charge transportée ou tractée provoque une augmentation de la force d'application des roues ou chenilles motrices et de la roue non motrice. De même FR-A-1 279 934 décrit un dispositif dans lequel le pincement du câble est réalisé au moyen des leviers de commande et des cames, alors que FR-A-1 388 670 a pour objet un dispositif dans lequel le poids de l'utilisateur contribue à augmenter la pression du galet sur le câble.

Afin d'éviter ces inconvénients, l'invention a pour objet un engin tel que défini ci-dessus, caractérisé en ce que l'axe pivot dudit levier est situé du même côté que la roue s'appliquant sous le câble porteur, par rapport au plan imaginaire passant par l'axe de la roue motrice et perpendiculaire au câble porteur.

Dans une variante de réalisation, l'invention a pour objet un engin transporteur-tracteur aérien automoteur se déplaçant sur un câble porteur, comprenant un dispositif propulseur constitué par une ou plusieurs roues ou chenilles roulant sur la moitié supérieure de la surface du câble porteur ainsi qu'une ou plusieurs roues ou chenilles roulant sur la moitié inférieure de la surface du câble porteur, le dispositif qui tend à appliquer avec force les roues ou les chenilles roulant sur la moitié supérieure de la surface du câble porteur ainsi que les roues ou les chenilles roulant sur la moitié inférieure de la surface du câble porteur, comprenant un chariot solidaire des axes des roues ou des roues de chenilles situées sous le câble porteur, ledit chariot coulissant sur des glissières solidaires du bâti, caractérisé en ce que le dispositif d'entraînement dudit chariot comporte une crémaillère actionnée par une roue dentée solidaire d'une manivelle ou d'un dispositif moteur.

De par sa construction, l'engin objet de l'invention se caractérise par:
- sa légèreté : il peut facilement être soulevé et placé sur le câble porteur par une seule personne
- son faible encombrement
- la possibilité de transporter des charges perpendiculaires à la direction d'avancement déterminée par le câble support, ainsi que de tirer des charges parallèles à celle-ci, sans glissement, quelle que soit l'inclinaison par rapport au sol du câble support sur lequel se déplace l'engin
- la possibilité d'avoir une marche avant ainsi qu'une marche arrière
- la possibilité d'être télécommandé
- son automatisme qui consiste à:
   ^{*} s'arrêter sans que le moteur cesse de fonctionner, si la charge parallèle à la direction d'avancement dépasse la valeur maximale indiquée et se remettre en marche dés que la charge parallèle à la direction d'avancement redevient inférieure à la charge maximale indiquée
   " s'arrêter en fin de parcours à l'encontre d'une butée, avec plage de freinage très restreinte de quelques centimètres
   " pouvoir être récupéré aisément si le moteur cesse de fonctionner accidentellement par un dispositif de débrayage automatique du dispositif motopropulseur.

Suivant l'invention, le dispositif propulseur peut être réalisé suivant deux conceptions différentes: la première est illustrée par la figure 1, la seconde, beaucoup plus performante, est illustrée par les figures 4 et 5.

Suivant la conception illustrée en figure 1, le dispositif propulseur est constitué par une ou plusieurs roues 2 appliquées avec force sur une partie de la moitié supérieure de la surface du câble porteur 1, ainsi qu'une ou plusieurs roues 3 appliquées avec force sur une partie de la moitié inférieure de la surface du câble porteur 1 et roulant sur celui-ci. Lesdites roues sont appuyées avec force sur le câble porteur 1 par un dispositif qui tend à rapprocher avec force les roues 3 situées au-dessous du câble porteur 1 des roues 2 situées au-dessus du câble porteur 1, ceci afin d'éviter tout glissement lors d'un travail en traction de l'engin. Lesdites roues peuvent être, toutes ou seulement une partie d'entre elles, motrices. Les roues motrices peuvent se situer au-dessus du câble. Les axes 4 des roues motrices peuvent être solidaires du bâti 5 ou être liées à celui-ci par l'intermédiaire d'une suspension. Les roues 3 qui ne sont pas motrices peuvent se situer au-dessous du câble et peuvent être appliquées sur celui-ci par l'intermédiaire d'un dispositif constitué par un chariot 6, solidaire des axes 7 des roues 3, coulissant sur des glissières ou guides 8 solidaires du bâti 5. Le chariot 6 peut être entraîné déplacement par une crémaillère 9 qui peut lui être solidaire ou simplement en butée sur celui-ci. La crémaillère 9 est actionnée en déplacement par une roue dentée solidaire d'un levier ou manivelle 10. Les roues 3 situées au-dessous du câble porteur 1 peuvent être appliquées sur celui-ci par l'effet d'un ou plusieurs ressorts 11, dont une extrémité est liée au chariot 6 et l'autre au bâti 5. Afin de dégager l'engin du câble porteur 1, on actionne manuellement la manivelle, ce qui a pour effet d'éloigner du câble porteur 1 les roues 3. Celles-ci peuvent être maintenues en position de dégagement par l'effet d'un cliquet 12 agissant sur les dents de la crémaillère 9 et empêchant celle-ci de remonter sous l'action des ressorts 11. La remontée des roues 3, ainsi que l'application de celles-ci sur le câble porteur 1 sel font simultanément par l'action manuelle d'un levier 13 solidaire du cliquet 12, de manière à dégager celui-ci des dents de la crémaillère 9, libérant ainsi l'ensemble crémaillère - chariot - roues 3. Il est aussi possible d'augmenter la force d'application des roues 3 sur le câble porteur 1 en actionnant le levier ou manivelle 10 en sens inverse de celui utilisé pour le dégagement des roues 3 (figure 1). Suivant le cas, on peut utiliser uniquement le dispositif qui consiste à appliquer les roues 3 sur le câble 1 par l'action du levier ou manivelle 10 sans l'emploi des ressorts 11 de remontée du chariot 6. On peut utiliser à la place de la crémaillère, un câble tracteur du chariot 6 qui s'enroule sur l'axe de la manivelle 10, ce qui a pour effet de faire monter ou descendre le chariot 6 et d'appliquer les roues 3 avec force sur le câble porteur 1. Les roues 3 peuvent être maintenues en application sur le câble porteur 1 par l'effet d'un cliquet judicieusement placé, qui, en l'absence d'une force appliquée à son levier de commande, pénètre entre les dents d'une roue dentée solidaire de l'axe de la manivelle 10, ce qui a pour effet de maintenir le câble tracteur du chariot 6 en tension, et par conséquent, de maintenir les roues 3 appliquées avec force sur le câble porteur 1. Un ou plusieurs ressorts peuvent être intercalés entre le chariot et le câble tracteur du chariot. Une translation vers le bas des roues 3 serait ainsi possible lors du franchissement des manchons du câble porteur 1. Pour l'application des poulies ou galets sur le câble porteur 1, on peut aussi utiliser des vérins hydrauliques ou pneumatiques.

Tout autre dispositif d'application des roues sur le câble porteur 1 peut être employé, sans pour cela, sortir du cadre de l'invention.

Suivant l'invention, à la place des roues 2 et 3, on peut utiliser des chenilles dont une ou plusieurs s'appliquent sur la moitié supérieure de la surface du câble porteur 1, ainsi que des chenilles dont une ou plusieurs s'appliquent sur la moitié inférieure de la surface du câble porteur 1. On peut aussi utiliser pour cette fonction, une combinaison de roues et de chenilles.

Suivant l'invention, on utilise un moteur à combustion interne 24 dont la vitesse de rotation nominale est égale ou supérieure à six mille tours par minute, afin que celui-ci, pour une puissance donnée, soit relativement léger.

Suivant l'invention, on peut utiliser un embrayage centrifuge 14 situé sur l'axe de sortie du moteur, c'est-à-dire au niveau de la vitesse la plus élevée, afin que ses dimensions soient les plus réduites possible pour une puissance à transmettre donnée. Avec cet embrayage centrifuge 14, le moteur est automatiquement désaccouplé au régime de ralenti. Le moteur s'accouple automatiquement à la transmission, dès que sa vitesse de rotation augmente. L'embrayage centrifuge 14 a aussi pour effet de désaccoupler automatiquement le moteur de la transmission, lorsque la charge parallèle à la direction d'avancement de l'engin atteint la valeur maximale indiquée.

On peut aussi utiliser un embrayage électromagnétique, hydraulique ou pneumatique.

Suivant l'invention, vu les inconvénients des réducteurs à engrenages quels qu'ils soient, principalement à cause de leurs poids élevés, la transmission de puissance au dispositif propulseur ainsi que la réduction de vitesse se font simultanément, en employant, comme organe de transmission-réduction, des courroies et poulies ou bien des chaînes avec leurs roues dentées ou bien une combinaison de courroies et de chaînes avec des poulies et roues dentées de différents diamètres. Une poulie 15 de petit diamètre peut être solidaire de la sortie de l'embrayage centrifuge 14 et entraîner en rotation une poulie 16 de grand diamètre, par l'intermédiaire d'une courroie dentée 17, ce qui constitue la première partie de la transmission-réduction. L'axe 18 de cette poulie 16 de grand diamètre, et lui étant solidaire, peut être supporté par un palier 18' solidaire du bâti, dans lequel il sera libre en rotation. Une petite roue 19 solidaire de la poulie 16 de grand diamètre peut entraîner en rotation une roue dentée 20 de grand diamètre, par l'intermédiaire d'une chaine, ce qui constitue la dernière partie de la transmission-réduction. On peut aussi avoir plusieurs parties dans la transmission-réduction. La dernière poulie ou roue dentée 20 de la transmission-réduction peut être solidaire d'une roue motrice, ou bien d'une roue d'entraînement de chenille, du dispositif propulseur. Les roues motrices peuvent être reliées entre elles par l'intermédiaire de courroies et de chaînes.

Suivant l'invention, le dispositif de freinage peut être un frein à bande. Il peut se situer sur l'axe de sortie du moteur. Il peut aussi être incorporé à l'embrayage centrifuge 14 comme suit : une bande 21 peut entourer le cylindre de sortie de l'embrayage centrifuge 14. Cette bande 21 aurait une extrémité liée au bâti 5 et l'autre extrémité liée à un levier 22. En position haute, le levier 22 maintiendrait la bande éloignée du cylindre. En position basse, le levier 22 tirerait l'extrémité de la bande non liée au bâti 5, ce qui aurait pour effet de freiner le cylindre de sortie de l'embrayage centrifuge 14.

Le dispositif de freinage peut être un frein électromagnétique, hydraulique ou pneumatique.

Suivant l'invention, dans le cas de l'adoption d'un embrayage centrifuge 14, le même levier 22 agit simultanément sur le frein et l'accélérateur. Dans le cas de l'adoption d'un embrayage électromagnétique, hydraulique ou pneumatique, un même levier 22 agit simultanément sur l'accélateur, le frein et l'embrayage.

Suivant l'invention, le moteur étant démarré, pour la mise en marche de l'engin, on actionne manuellement le levier 22 dans un sens A, ce qui a pour effet de libérer le frein, d'accélérer le moteur et d'accoupler le moteur à la transmission. Le levier 22 est maintenu en position de marche par un dispositif qui peut être un cliquet-ressort ou une lamelle-ressort 22' avec un cran d'arrêt qui retient le levier 22 en position de marche. Lorsque l'engin arrive en fin de course, le levier 22 percute une butée 23 qui peut être fixée sur le câble ou ailleurs, ce qui a pour effet de le dégager du dispositif qui consiste à le maintenir en position de marche et de le faire basculer dans le sens B en position d'arrêt, ce qui a pour conséquence de décélérer le moteur, de le désaccoupler de la transmission et de freiner l'engin.

La géométrie du levier 22 peut être variable, afin qu'il soit plié pour diminuer l'encombrement de l'engin lors de son transport ou de manipulations diverses.

Suivant l'invention, afin d'obtenir une adhérence parfaite des roues motrices sur le câble 1, lesdites roues motrices peuvent avoir sur leur périphérie une rainure de guidage. Ladite rainure de guidage peut présenter en section un fond 26 en matière élastique. Ladite rainure de guidage peut présenter en section deux ailes 27 allant en s'écartant l'une de l'autre vers leur extrémité libre, de manière à obtenir sur les surfaces de contact entre le câble et la roue, une force de serrage très importante. Les ailes 27 peuvent s'écarter et se rapprocher l'une de l'autre suivant la section du câble porteur 1 par l'intermédiaire d'un dispositif de réglage. Les ailes 27 peuvent avoir ou non un revêtement en une matière élastique 28 (figures 2 et 3).

Suivant l'invention, l'engin peut comporter ou non un dispositif d'inversion de marche avant-arrière à commande manuelle qui peut être un système à crabotage ou tout autre système connu pour cette fonction. Il peut se situer soit directement à la sortie du moteur, soit dans une position intermédiaire dans la transmission.

Le démarrage, l'accélération, l'embrayage, le frein, ainsi que le dispositif d'inversion de marche avant-arrière peuvent être séparément ou simultanément télécommandés ou commandés électriquement, sans que l'on sorte du cadre de l'invention.

Le bâti 5 de l'engin peut comporter un ou plusieurs organes d'accrochage 25 de charges situés différemment.

Dans un but de légèreté, les différents éléments constitutifs de l'engin peuvent être réalisés en matériaux légers tels que les plastiques, le titane, les duralumins, les alpax et autres alliages légers.

Suivant l'invention, le dispositif propulseur peut être constitué différemment de la façon suivante illustrée par les figures 4 et 5:
Il comprend une roue 2 motrice située sur le câble porteur 1 et une roue 3 libre en rotation située sous le câble porteur 1. La charge ou la câblette 29 est accrochée à un levier constitué par trois bras 30, 31 et 32 liés de manière rigide. Ledit levier est situé sous le câble porteur 1.

La partie 31 dudit levier, travaillant en traction, peut être une chaine ou un câble.

Ledit levier pivote sur son axe pivot 33 qui est l'un des deux axes d'articulation des deux biellettes 34 situées de part et d'autre du câble porteur 1. Les biellettes 34 pivotent sur leur second axe 35 d'articulation qui sont liés aux paliers 36 solidaires du bâti 5. Pour raison de performances optimales, l'axe pivot 33 dudit levier ainsi que l'axe 35 des biellettes, sont situés du même côté que la roue 3 s'appliquant sous le câble porteur 1, par rapport au plan imaginaire P passant par l'axe 4 de la roue 2 motrice et perpendiculaire du câble porteur 1. L'axe de la roue 3 située sous le câble porteur 1 est lié sur la partie supérieure dudit levier constitué par les trois bras 30, 31 et 32. L'action de la charge ou de la traction T de la câblette 29 sur ledit levier a pour effet d'appliquer avec force la roue 3 libre en rotation, sous le câble porteur 1 ainsi que d'appliquer avec force la roue motrice 2 sur le câble porteur 1 par l'intermédiaire des biellettes 34 agissant sur les paliers 36 solidaires du bâti. L'axe de la roue 3 s'appliquant sous le câble porteur 1 doit être à une distance suffisante de l'axe pivot 33 dudit levier constitué par les trois bras 30, 31 et 32 de façon à ce que la roue 3 située sous le câble porteur 1 puisse buter sur celui-ci lorsque ledit levier pivote dans le sens de la charge ou de la traction T̅de la câblette 29.
- d étant la distance de l'axe de la roue 3 à l'axe pivot 33 dudit levier, parallèlement au câble porteur 1.
- h étant la distance du point 37 d'application de la charge ou d'attache de la câblette 29 à l'axe pivot 33 dudit levier, perpendiculairement à la direction de la charge ou de la traction T̅ de la câblette 29.
-T étant la valeur absolue de la charge ou de la traction T̅ du câble.

La valeur absolue de la Force F̅ d'application de la roue 3 sous le câble porteur 1 est:

Par conséquent, la force d'application de la roue motrice 2 sur le câble porteur 1 est la résultante X̅ de la traction T de la câblette ou de la charge et de la réaction R̅=-F̅ du câble porteur 1 sur la roue 3 située sous le câble.

La force X̅ d'application de la roue motrice 2 sur le câble porteur 1 est transmise par l'intermédiaire des biellettes 34 agissant sur les paliers 36 solidaires du bâti 5. L'un des paliers 36 solidaires du bâti 5 peut être en forme de crochet afin de pouvoir dégager l'engin du câble porteur 1 en décrochant l'une des biellettes 34 du palier 36 correspondant.

Afin d'obtenir une bonne stabilité de l'engin, l'axe 35 d'articulation des biellettes 34 sur les paliers 36 solidaires du bâti 5 doit être, de préférence, voisin de la droite perpendiculaire au câble porteur 1, passant par le point de contact de la roue motrice 2 et du câble porteur 1.

Afin d'éviter un pivotement exagéré dudit levier sur son axe pivot 33, ledit levier ainsi que les biellettes 34 sont constitués de telle sorte que le pivotement sur l'axe pivot 33 soit limité. Pour ce faire, ledit levier ou la biellette 34 peut comporter, par exemple, un cran d'arrêt, de sorte que ledit levier bute sur l'ensemble des biellettes 34 à une position déterminée dudit levier par rapport à l'ensemble des biellettes 34.

L'ensemble constitué par des biellettes 34 et ledit levier en butée sur celles-ci pivote sur l'axe 35 d'articulation des biellettes 34 sur les paliers. 36, solidaires du bâti 5.
- d' étant la distance de l'axe de la roue 3 libre en rotation située sous le câble porteur à l'axe 35 d'articulation des biellettes 34 sur le palier 36 solidaire du bâti 5, parallèlement au câble porteur 1
- h' étant la distance du point 37 d'application de la charge ou d'attache de la câblette 29 à l'axe 35 d'articulation des biellettes 34 sur le palier 36 solidaire du bâti 5, perpendiculairement à la force appliquée par la charge ou à la traction T̅ de la câblette 29.

La valeur absolue de la force F̅ d'application de la roue 3 sous le câble porteur obtenue au moyen de l'ensemble constitué par les biellettes 34 et ledit levier en butée sur celles-ci est:

Ce dispositif propulseur procute un pincement dynamique du câble porteur 1, autoserrant, autostabilisant, autorégulé et proportionnel à la charge, qui empêche tout glissement.

Les biellettes 34 attribuent au dispositif d'application de la roue motrice 2 sur le câble porteur 1, une souplesse qui permet à l'engin de franchir facilement les manchons 38 d'accouplement du câble porteur 1.

Les biellettes 34 peuvent être remplacées par des câbles ou des chainettes sans que l'on sorte du cadre de l'invention.

En utilisant des matériaux courants (aciers, duralumins et matières plastiques), on peut construire un engin d'une masse totale de 50 kilogrammes, d'une hauteur de 50 centimètres et d'une largeur de 40 centimètres, ayant une capacité de traction d'une force de 1000 daN (décanewtons).

Grâce à sa légèreté, sa grande maniabilité, son faible encombrement, sa simplicité d'utilisation, l'engin, suivant l'invention, permet d'être utilisé pour le transport d'êtres humains et en particulier de troupes militaires de l'armée de terre devant traverser des terrains accidentés par l'intermédiaire d'une corde ou d'un câble tendu entre deux arbres ou deux piquets plantés au sol, l'hélicoptère ne pouvant pas être utilisé par crainte d'attirer l'attention de l'ennemi.

Par mesure de sécurité, en cas de blocage accidentel de la roue motrice 2 par le frein avant la fin du parcours de l'engin, une forte traction appliquée à la câblette 29 permet de rompre une goupille 39 placée en un point dudit levier constitué par les trois bras 30, 31 et 32. La goupille 39 peut être placés à la liaison de deux bras 31 et 32 dudit levier. La rupture de la goupille 39 a pour conséquence de déformer la géométrie dudit levier et d'évarter la roue 3 libre en rotation du câble porteur 1, ledit levier étant articulé au niveau de l'axe de la roue 3.

Afin de pouvoir adapter l'engin aux differents diamètres du câble porteur 1, la géométrie dudit levier constitué par les trois bras 30, 31 et 32 peut être réglée au moyen de la variation de positionnement des axes, boulons ou goupilles assurant la liaison des trois bras 30, 31 et 32, sur des logements ou des trous oblongs prévus à cet effet.

La distance entre l'axe pivot 33 dudit levier et l'axe de la roue 3 située sous le câble porteur 1 peut de même être réglable par variation de la position de l'axe de la roue 3 située sous le câble porteur 1 sur ledit levier.

Ce dispositif d'application de la roue motrice 2 peut être simplifié, suivant l'invention, par la suppression des biellettes 34 et par la liaison au bâti 5 de l'axe pivot 33 dudit levier. Le dispositif ainsi constitué présente de moins bonnes performances que le précédent, en ce qui concerne la souplesse et l'aptitude à franchir les machons d'accouplement 38 du câble porteur 1.

Dans tous les dispositifs propulseurs décrits, dans le but d'une meilleure stabilité, l'engin peut comporter des roues supplémentaires roulant sur la surface de câble porteur, sans que l'on sorte du cadre de l'invention.

L'engin peut comporter, en outre, un dispositif de limitation automatique de la vitesse de descente, en cas de panne du moteur sur une pente accentuée, qui peut être un frein centrifuge, hydraulique ou aérodynamique.

Dans le but d'une meilleure utilisation de la puissance du moteur 24, ainsi qu'une plus grande régularité de fonctionnement, la variation de puissance du moteur 24 peut être commandée par la charge transportée ou tractée, de la façon suivante: l'organe d'attache 25 de la charge transportée ou tractée peut être relié par l'intermédiaire d'un câble, d'une chaîne, ou de leviers, à l'organe de commande de variation de puissance du moteur 24. L'organe d'attache 25 de la charge peut aussi être supporté par un ressort dont l'allongement varierait de façon croissante avec ladite charge. Par conséquent, la puissance du moteur varierait de façon croissante avec la charge transportée ou tractée.

Dans un but pratique, le moteur 24 de l'engin peut être celui d'une tronçonneuse ou de tout autre appareil de sciage de bois, afin de pouvoir déboiser et débroussailler le trajet de l'engin et le milieu naturel environnant, par démontage dudit moteur et adaptation des organes de coupe correspondants.

L'engin peut aussi comprendre un moteur électrique qui serait alimenté par une guirlande suspendue au câble porteur par des galets mobiles. L'alimentation pourrait se faire par le câble porteur lui-même qui serait double pour un courant électrique monophasé ou triple pour un courant triphasé.

## Revendications

1. Engin transporteur-tracteur aérien automoteur se déplaçant sur un câble porteur (1), comprenant une ou plusieurs roues (2) ou chenilles motrices s'appliquant sur la moitié supérieure de la surface du câble porteur (1), le dispositif d'application des roues (2) ou chenilles motrices sur le câble porteur (1) comportant, lié au bâti de l'engin, un levier auquel sont liés l'axe d'une roue (3) non motrice s'appliquant sous le câble porteur, ainsi que l'organe d'attache (25) de la charge (29) transportée ou tractée, de sorte qu'une augmentation de la charge transportée ou tractée provoque une augmentation de la force d'application des roues (2) ou chenilles motrices et de la roue (3) non motrice, caractérisé en ce que l'axe pivot (33) dudit levier est situé du même côté que la roue (3) s'applicquant sous le câble porteur, par rapport au plan imaginaire (P) passant par l'axe (4) de la roue (2) motrice et perpendiculaire au câble porteur (1).

2. Engin transporteur-tracteur aérien automoteur se déplaçant sur un câble porteur (1), suivant la revendication 1, caractérisé en ce que l'axe pivot (33) dudit levier est suspendu par des biellettes (34).

3. Engin transporteur-tracteur aérien automoteur se déplaçant sur un câble porteur (1) suivant la revendication 2, caractérisé en ce que les organes (34) de suspension de l'axe pivot (33) dudit levier sont des chaînettes ou des câbles.

4. Engin transporteur-tracteur aérien automoteur se déplaçant sur un câble porteur (1) suivant l'une quelconque des revendications 2 ou 3, caractérisé en ce que la limitation de pivotement dudit levier par rapport aux organes (34) de suspension de son axe pivot (33), est constitué par le fait que ledit levier bute sur les organes (34) de suspension de son axe pivot (33).

5. Engin transporteur-tracteur aérien automoteur se déplaçant sur un câble porteur (1) suivant l'une quelconque des revendications 1 à 4, caractérisé en ce que l'axe pivot (33) dudit levier est situé sous le câble porteur.

6. Engin transporteur-tracteur aérien automoteur se déplaçant sur un câble porteur (1) suivant l'une quelconque des revendications 1 à 5, caractérisé en ce que la distance de l'axe pivot (33) dudit levier à l'axe de la roue (3) s'appliquant sous le câble porteur (1) est réglable.

7. Engin transporteur-tracteur aérien automoteur se déplaçant sur un câble porteur (1) suivant l'une quelconque des revendications 1 à 6, caractérisé en ce que la géométrie dudit levier est réglable.

8. Engin transporteur-tracteur aérien automoteur se déplaçant sur un câble porteur (1) suivant l'une quelconque des revendications 1 à 7, caractérisé en ce que ledit levier comporte une goupille dont la rupture entraine une modification de la géométrie dudit levier.

9. Engin transporteur-tracteur aérien automoteur se déplaçant sur un câble porteur (1) suivant l'une quelconque des revendications 1 à 8, caractérisé en ce que ledit levier est constitué par trois bras (30, 31, 32), liés entre eux, dont les parties en traction peuvent être des chaînes ou des câbles.

10. Engin transporteur-tracteur aérien automoteur se déplaçant sur un câble porteur (1), comprenant un dispositif sur un câble porteur (1), comprenant un dispositif propulseur constitué par une ou plusieurs roues ou chenilles roulant sur la moitié supérieure de la surface du câble porteur (1) ainsi qu'une ou plusieurs roues ou chenilles roulant sur la moitié inférieure de la surface du câble porteur (1), le dispositif qui tend à appliquer avec force les roues ou les chenilles roulant sur la moitié supérieure de la surface du câble porteur (1) ainsi que les roues ou les chenilles roulant sur la moitié inférieure de la surface du câble porteur (1), comprenant un chariot (6) solidaire des axes (7) des roues ou des roues de chenilles situées sous le câble porteur (1), ledit chariot (6) coulissant sur des glissières (8) solidaires du bâti, caractérisé en ce que le dispositif d'entrainement dudit chariot (6) comporte une crémaillère actionnée par une roue dentée solidaire d'une manivelle (10) ou d'un dispositif moteur.

11. Engin transporteur-tracteur aérien automoteur se déplaçant sur un câble porteur (1) suivant la revendication 10, caractérisé en ce que le dispositif d'entrainement du chariot (6) comporte un câble tracteur dudit chariot (6) actionné par l'axe d'une manivelle (10) ou d'un dispositif moteur.

12. Engin transporteur-tracteur aérien automoteur se déplaçant sur un câble porteur (1) suivant l'une quelconque des revendications 10 ou 11, caractérisé en ce que le point d'attache de la charge transportée ou tractée est situé sur le levier ou manivelle (10).

13. Engin transporteur-tracteur aérien automoteur se déplaçant sur un câble porteur (1) suivant l'une quelconque des revendications 1 à 12, caractérisé en ce que le dispositif d'accouplement du moteur à la transmission est un embrayage centrifuge.

14. Engin transporteur-tracteur aérien automoteur se déplaçant sur un câble porteur (1), suivant l'une quelconque des revendications 1 à 13, caractérisé en ce que le dispositif de freinage est un frein du type »à bande« constitué par un cylindre (14) solidaire d'un axe du dispositif de transmission et d'une bande flexible (21) enroulée autour dudit cylindre (14), une extrémité de ladite bande flexible (21) étant fixe par rapport au bâti (5), l'autre extrémité étant liée à un levier (22) de commande.

15. Engin transporteur-tracteur aérien automoteur se déplaçant sur un câble porteur (1) suivant la revendication 14, caractérisé en ce que le »frein à bande« est placé au niveau de l'axe de sortie du moteur.

16. Engin transporteur-tracteur aérien automoteur se déplaçant sur un câble porteur (1) suivant l'une quelconque des revendications 13 à 15, caractérisé en ce que l'embrayage centrifuge est incorporé au frein à bande.

17. Engin transporteur-tracteur aérien automoteur se déplaçant sur un câble porteur (1) suivant l'une quelconque des revendications 1 à 16, caractérisé en ce que les roues motrices (2) ont, sur leur périphérie, une rainure de quidage qui présente, en section, deux ailes (27) allant en s'écartant l'une de l'autre vers leur extrémité libre.

18. Engin transporteur-tracteur aérien automoteur se déplaçant sur un câble porteur (1) suivant l'une quelconque des revendications 1 à 17, caractérisé en ce que les roues motrices ont, sur leur périphérie, une rainure de guidage dont le fond, en matière élastique, constitue la surface d'appui sur le câble porteur.

19. Engin transporteur-tracteur aérien automoteur se déplaçant sur un câble porteur (1) suivant l'une quelconque des revendications 1 à 18, caractérisé en ce que l'accélération et le freinage sont commandés par un même levier (22).

20. Engin transporteur-tracteur aérien automoteur se déplaçant sur un câble porteur (1), suivant l'une quelconque des revendications 1 à 19, caractérisé en ce que le dispositif moteur (24) peut être celui d'une tronçonneuse ou d'un appareil de sciage ou de débrouissaillage.

21. Engin transporteur-tracteur aérien automoteur se déplaçant sur un câble porteur (1), suivant l'une quelconque des revendications 1 à 20, caractérisé en ce que l'organe d'accrochage (25) de la charge transportée ou tractée est supporté par un ressort et relié à l'organe de commande de puissance du moteur (24) par l'intermédiaire d'un câble, d'une chaine ou de leviers.

## Patentansprüche

1. Auf einem Tragseil (1) verfahrbare automatische Transport-Zugmaschine mit Eigenantrieb, mit einem oder mehreren Rädern (2) oder Antriebsketten, die an der oberen Hälfte der Oberfläche des Tragseiles (1) angreifen, wobei die Abstützeinrichtung der Räder (2) oder Antriebsketten am Tragseil (1) ein mit dem Maschinengestell verbundenes Hebelgestänge aufweist, mit dem die Achse eines unterhalb des Tragseiles angreifenden Leerlaufrades (3) sowie eine Verbindungseinrichtung (25) für die transportierte oder gezogene Last (29) derart verbunden sind, daß eine Vergrößerung der transportierten oder gezogenen Last eine Vergrößerung der Angriffskraft der Räder (2) oder Antriebsketten und des Leerlaufrades (3) bewirkt, dadurch gekennzeichnet, daß die Schwenkachse (33) des Hebelgestänges bezogen auf eine gedachte, durch die Achse (4) des Antriebsrades (2) verlaufende und zum Tragseil (1) senkrechte Ebene an der gleichen Seite gelegen ist wie das unter dem Tragseil angreifende Leerlaufrad (3).

2. Auf einem Tragseil (1) verfahrbare automatische Transport-Zugmaschine mit Eigenantrieb, nach Anspruch 1, dadurch gekennzeichnet, daß die Schwenkachse (33) des Hebelgestänges mittels Schwenkarmen (34) aufgehängt ist.

3. Auf einem Tragseil (1) verfahrbare automatische Transport-Zugmaschine mit Eigenantrieb, nach Anspruch 2, dadurch gekennzeichnet, daß die Organe (34) für die Aufhängung der Schwenkachse (33) des Hebelgestänges Ketten oder Kabel sind.

4. Auf einem Tragseil (1) verfahrbare automatische Transport-Zugmaschine mit Eigenantrieb, nach Anspruch 2 oder 3, dadurch gekennzeichnet, daß eine Begrenzung der Verschwenkung des Hebelgestänges relativ zu den Organen (34) für die Aufhängung seiner Schwenkachse (33) dadurch gegeben ist, daß das Hebelgestänge an den Organen (34) für die Aufhängung seiner Schwenkachse (33) anschlägt.

5. Auf einem Tragseil (1) verfahrbare automatische Transport-Zugmaschine mit Eigenantrieb, nach einem der Ansprüche 1 bis 4, dadurch gekennzeichnet, daß die Schwenkachse (33) des Hebelgestänges unterhalb des Tragseiles gelegen ist.

6. Auf einem Tragseil (1) verfahrbare automatische Transport-Zugmaschine mit Eigenantrieb, nach einem der Ansprüche 1 bis 5, dadurch gekennzeichnet, daß der Abstand der Schwenkachse (33) des Hebelgestänges zur Achse des unter dem Tragseil (1) angreifenden Rades (3) verstellbar ist.

7. Auf einem Tragseil (1) verfahrbare automatische Transport-Zugmaschine mit Eigenantrieb, nach einem der Ansprüche 1 bis 6, dadurch gekennzeichnet, daß die Geometrie des Hebelgestänges verstellbar ist.

8. Auf einem Tragseil (1) verfahrbare automatische Transport-Zugmaschine mit Eigenantrieb, nach einem der Ansprüche 1 bis 7, dadurch gekennzeichnet, daß das Hebelgestänge einen Stift aufweist, durch dessen Bruch die Geometrie des Hebelgestänges veränderbar ist.

9. Auf einem Tragseil (1) verfahrbare automatische Transport-Zugmaschine mit Eigenantrieb, nach einem der Ansprüche 1 bis 8, dadurch gekennzeichnet, daß das Hebelgestänge aus drei untereinander verbundenen Armen (30, 31, 32) gebildet ist, deren Zugteile Ketten oder Kabel sein können.

10. Auf einem Tragseil (1) verfahrbare automatische Transport-Zugmaschine mit Eigenantrieb, mit einer Antriebseinrichtung aus einem oder mehreren Rädern oder Ketten, die auf der oberen Hälfte der Oberfläche des Tragseiles (1) abrollen, sowie aus einem oder mehreren Rädern oder Ketten, die an der unteren Hälfte der Oberfläche des Tragseiles (1) abrollen, wobei die zum Anlegen der auf der oberen Hälfte der Oberfläche des Tragseiles (1) sowie an der unteren Hälfte der Oberfläche des Tragseiles (1) abrollenden Räder oder Ketten mit Kraft tendierende Einrichtung einen mit den Achsen (7) der unterhalb des Tragseiles (1) gelegenen Räder oder Kettenräder fest verbundenen Gleitführungen (8) verschiebbar ist, dadurch gekennzeichnet, daß die Antriebseinrichtung für den Wagen (6) eine Zahnstange aufweist, die von einem mit einer Kurbel (10) oder einer motorischen Einrichtung fest verbundenen Zahnrad antreibbar ist.

11. Auf einem Tragseil (1) verfahrbare automatische Transport-Zugmaschine mit Eigenantrieb, nach Anspruch 10, dadurch gekennzeichnet, daß die Antriebseinrichtung für den Wagen (6) ein Zugkabel des Wagens (6) umfaßt, das durch die Achse einer Kurbel (10) oder einer motorischen Einrichtung betätigbar ist.

12. Auf einem Tragseil (1) verfahrbare automatische Transport-Zugmaschine mit Eigenantrieb, nach Anspruch 10 oder 11, dadurch gekennzeichnet, daß der Befestigungspunkt für die transportierte oder gezogene Last am Hebel bzw. an der Kurbel (10) liegt.

13. Auf einem Tragseil (1) verfahrbare automatische Transport-Zugmaschine mit Eigenantrieb, nach einem der Ansprüche 1 bis 12, dadurch gekennzeichnet, daß die Einrichtung zum Ankuppeln des Motors an das Getriebe von einer Fliehkraftkupplung gebildet ist.

14. Auf einem Tragseil (1) verfahrbare automatische Transport-Zugmaschine mit Eigenantrieb, nach einem der Ansprüche 1 bis 13, dadurch gekennzeichnet, daß die Bremseinrichtung eine Bandbremse mit einem mit einer Achse des Getriebes fest verbundenem Zylinder (14) und einem biegsamen, auf dem Zylinder (14) aufgerollten Bande (21) ist, dessen eines Ende bezüglich des Gestelles (5) fixiert ist, wogegen das andere Ende mit einem Steuerhebel (22) verbunden ist.

15. Auf einem Tragseil (1) verfahrbare automatische Transport-Zugmaschine mit Eigenantrieb, nach Anspruch 14, dadurch gekennzeichnet, daß die Bandbremse in der Höhe der Ausgangsachse des Motors angeordnet ist.

16. Auf einem Tragseil (1) verfahrbare automatische Transport-Zugmaschine mit Eigenantrieb, nach einem der Ansprüche 13 bis 15, dadurch gekennzeichnet, daß die Fliehkraftkupplung in der Bandbremse enthalten ist.

17. Auf einem Tragseil (1) verfahrbare automatische Transport-Zugmaschine mit Eigenantrieb, nach einem der Ansprüche 1 bis 16, dadurch gekennzeichnet, daß die Antriebsräder (2) an ihrem Umfange eine Führungsnut aufweisen, die im Querschnitt zwei gegen ihr freies Ende zu divergierende Schenkel (27) aufweist.

18. Auf einem Tragseil (1) verfahrbare automatische Transport-Zugmaschine mit Eigenantrieb, nach einem der Ansprüche 1 bis 17, dadurch gekennzeichnet, daß die Antriebsräder an ihrem Umfange eine Führungsnut aufweisen, deren aus elastischem Material bestehender Grund die Anlagefläche am Tragseil bildet.

19. Auf einem Tragseil (1) verfahrbare automatische Transport-Zugmaschine mit Eigenantrieb, nach einem der Ansprüche 1 bis 18, dadurch gekennzeichnet, daß die Beschleunigung und die Bremsung mit Hilfe desselben Hebels (22) steuerbar sind.

20. Auf einem Tragseil (1) verfahrbare automatische Transpbrt-Zugmaschine mit Eigenantrieb, nach einem der Ansprüche 1 bis 19, dadurch gekennzeichnet, daß die motorische Einrichtung (24) von einer Motorsäge bzw. einem Sägegerät oder einer Entstrüppungsmaschine gebildet ist.

21. Auf einem Tragseil (1) verfahrbare automatische Transport-Zugmaschine mit Eigenantrieb, nach einem der Ansprüche 1 bis 20, dadurch gekennzeichnet, daß das Anhängeorgan (25) für die transportierte oder gezogene Last von einer Feder getragen und mit dem Steuerorgan für die Leistung des Motors (24) über ein Kabel, eine Kette oder einen Hebel verbunden ist.

## Claims

1. Automatic self-propelled aerial transport- tractor travelling on a track cable (1), comprising one or more driving wheels (2) or caterpillars applied to the upper half of the surface of the track cable (1), the device for applying the driving wheels (2) or caterpillar to the track cable (1) comprising, joined to the transporter-tractor frame, a lever to which are joined the axle of a non-driving wheel (3) applied beneath the track cable, as well as the attachment member (25) of the transported or hauled load (29), in such a way that an increase in the transported or hauled load leads to an increase in the application force of the driving wheels (2) or caterpillars and the non-driving wheel (3), characterized in that the pivot pin (33) of the lever is located on the same side as wheel (3) applied beneath the track cable, with respect to the imaginary plane (P) passing through the axle (4) of the driving wheel (2) and perpendicular to the track cable (1).

2. Automatic self-propelled aerial transporter-tractor travelling on a track cable (1) according to claim 1, characterized in that the pivot pin (33) of the lever is suspended by links (34).

3. Automatic self-propelled aerial transporter-tractor travelling on a track cable (1) according to claim 2 characterized in that the suspension members (34) of pivot pin (33) of the lever are small chains or cables.

4. Automatic self-propelled aerial transporter-tractor travelling on a track cable (1) according to either of the claims 2 and 3, characterized in that the limitation of the pivoting of the lever with respect to the suspension members (34) of its pivot pin (33) results from the fact that the lever abuts against the suspension members (34) of its pivot pin (33).

5. Automatic self-propelled aerial transporter-tractor travelling on a track cable (1) according to any one of the claims 1 to 4, characterized in that the pivot pin (33) of the lever is positioned beneath the track cable.

6. Automatic self-propelled aerial transporter-tractor travelling on a track cable (1) according to any one of the claims 1 to 5, characterized in that it is possible to regulate the distance between pivot pin (33) of the lever and the axle of wheel (3) applied beneath the track cable (1).

7. Automatic self-propelled aerial transporter-tractor travelling on a track cable (1) according to any one of the claims 1 to 6, characterized in that the geometry of the lever can be regulated.

8. Automatic self-propelled aerial transporter-tractor travelling on a track cable (1) according to any one of the claims 1 to 7, characterized in that the lever has a pin, whose fracture leads to a modification in the geometry of the lever.

9. Automatic self-propelled aerial transporter-tractor travelling on a track cable (1) according to any one of the claims 1 to 8, characterized in that the lever is constituted by three interconnected arms (30, 31, 32), whose fraction parts can be chains or cables.

10. Automatic self-propelled aerial transporter-tractor travelling on a track cable (1) comprising a drive means constituted by one of more wheels or caterpillars travelling on the upper half of the surface of track cable (1), as well as one or more wheels or caterpillars travelling on the lower half of the surface of track cable (1), the device for forcibly applying the wheels or caterpillars travelling on the upper half of the surface of the track cable (1), as well as the wheels or caterpillars travelling on the lower half of the surface of track cable (1), comprising a trolley (6) fixed to the axle (7) of the wheels or caterpillars located beneath the track cable (1), said trolley (6) sliding on slides (8) fixed to the frame, characterized in that the drive means of the trolley (6) comprises a rack actuated by a gear fixed to a crank (10) or a driving device.

11. Automatic self-propelled aerial transporter-tractor travelling on a track cable (1) according to claim 10, characterized in that the driving means of trolley (6) comprises a hauling cable for trolley (6) actuated by the shaft of a crank (10) or a driving device.

12. Automatic self-propelled aerial transporter-tractor travelling on a track cable (1) according to either of the claims 10 and 11, characterized in that the attachment point of the transported of hauled load is located on the lever or crank (10).

13. Automatic self-propelled aerial transporter-tractor travelling on a track cable (1) according to any one of the claims 1 to 12, characterized in that the device for coupling the engine to the transmission is a centrifugal clutch.

14. Automatic self-propelled aerial transporter-tractor travelling on a track cable (1) according to any one of the claims 1 to 13, characterized in that the braking device is a »band« brake constituted by a cylinder (14) fixed to a shaft of the transmission device and a flexible band (21) wound around the cylinder (14), one end of the flexible band (21) being fixed with respect to frame (5), whilst the other end is connected to a control lever (22).

15. Automatic self-propelled aerial transporter-tractor travelling on a track cable (1) according to claim 14, characterized in that the band brake is located at the engine output shaft.

16. Automatic self-propelled aerial transporter-tractor travelling on a track cable (1) according to any one of the claims 13 to 15, characterized in that the centrifugal clutch is incorporated into the band brake.

17. Automatic self-propelled aerial transporter-tractor travelling on a track cable (1) according to any one of the claims 1 to 16, characterized in that the driving wheels (2) have, on their periphery, a guidance groove having, in cross-section, two flanges (27) which become more widely spaced towards their free end.

18. Automatic self-propelled aerial transporter-tractor travelling on a track cable (1) according to any one of the claims 1 to 17, characterized in that the driving wheels have on their periphery a guidance groove, whose base elastically constitutes the bearing surface on the track cable.

19. Automatic self-propelled aerial transporter-tractor travelling on a track cable (1) according to any one of the claims 1 to 18, characterized in that acceleration and deceleration are controlled by the same lever (22).

20. Automatic self-propelled aerial transporter-tractor travelling on a track cable (1) according to any one of the claims 1 to 19, characterized in that driving device (24) can be the engine of a cutting apparatus, a sawing apparatus, or an undergrowth clearance apparatus.

21. Automatic self-propelled aerial transporter-tractor travelling on a track cable (1) according to any one of the claims 1 to 20, characterized in that the member (28) für attaching the transported or hauled load is supported by a spring and is connected to the power control device of engine (24) by means of a cable, a chain or levers.
